# EUROPÄISCHE PATENTSCHRIFT

(11) **EP 2 718 036 B1**
(45) Veröffentlichungstag und Bekanntmachung des Hinweises auf die Patenterteilung: **08.07.2015**
(21) Anmeldenummer: 12720897.3
(22) Anmeldetag: 16.05.2012
(51) Int. Cl.: B21B 38/10

(54) **MESSVORRICHTUNG, WALZGERÜST UND VERFAHREN ZUM ERFASSEN DER HÖHE EINES WALZSPALTS**
MEASURING DEVICE, ROLLING STAND AND METHOD FOR DETECTING THE LEVEL OF A ROLL NIP
DISPOSITIF DE MESURE, CAGE DE LAMINOIR ET PROCÉDÉ DE DÉTECTION DE LA HAUTEUR D'UNE EMPRISE

(30) Priorität: 07.06.2011 DE 102011105331; 27.06.2011 DE 102011078139
(43) Veröffentlichungstag der Anmeldung: 16.04.2014
(73) Patentinhaber: SMS Siemag AG, 40237 Düsseldorf (DE)
(72) Erfinder: RITTER, Andreas, 35708 Haiger (DE); KOCH, Markus, 57271 Hilchenbach (DE); BERENDES, Andreas, 57399 Kirchhundem (DE)
(74) Vertreter: Klüppel, Walter
(86) Internationale Anmeldenummer: PCT/EP2012/059088
(87) Internationale Veröffentlichungsnummer: WO 2012/168046

(56) Entgegenhaltungen:
- EP-A2- 1 206 981
- GB-A- 886 238

## Beschreibung

Die Erfindung betrifft eine Messvorrichtung mit einem Walzspaltgeber zum direkten Erfassen der Höhe bzw. der Größe eines Walzspaltes zwischen zwei Arbeitswalzen in einem Walzgerüst. Die Erfindung betrifft darüber hinaus das zugehörige Walzgerüst und ein entsprechendes Verfahren.

Aus der Deutschen Patentschrift DE 24 04 763 C2 ist eine Messvorrichtung bekannt zu Erfassung des Spaltes eines Arbeitswalzenpaares als Ist-Wert für einen Regler zur Konstanthaltung der Höhe des Walzspaltes zwischen den Arbeitswalzen. Die Messvorrichtung umfasst einen Messkopf, welcher mit Hilfe eines Scherenhebelpaares, welches mit Hilfe von Zugfedern vorgespannt ist, in dem Walzspalt ausgerichtet wird. Der Messkopf ist über ein schwenkbares Gestänge am Walzgerüst gehalten. Der Messkopf umfasst zwei elektromagnetische Messsysteme, welche jeweils den Abstand der eigenen Bezugsebene zum zugeordneten, als Magnet wirkenden Wellenansatz erfassen. Durch das schwenkbare Gestänge, welches im Vergleich zur Höhe des Messkopfes wesentlich länger bemessen ist, wird sichergestellt, dass gleichmäßige Vertikalbewegungen der Arbeitswalzen, wie zum Beispiel Schwingungen, praktisch ohne Einfluss auf das Messergebnis bleiben, weil mit der Messvorrichtung der Abstand jeder Bezugsebene der elektromagnetischen Messsysteme zum zugeordneten Wellenansatz konstant gehalten werden kann.

Nachteilig an diesen Stand der Technik ist, dass das schwenkbare Gestänge lediglich ausgebildet ist, die Messvorrichtung bzw. den Messkopf einer Vertikalbewegung der Arbeitswalzen nachzufahren, um so den Abstand zwischen Messkopf und Wellenansatz der Arbeitswalze konstant zu halten. Probleme bei einer Horizontalbewegung der Arbeitswalzen in oder entgegen der Walzrichtung werden nicht diskutiert.

Das US Patent 2,032,584 offenbart einen Walzspaltgeber zum Erfassen der Höhe des Walzspaltes zwischen zwei Arbeitswalzen für einen manuellen Betrieb. Er ist nicht an das Walzgerüst gekoppelt und kann von daher bei jeder beliebigen Position des Arbeitswalzenpaares eingesetzt werden.

Schließlich offenbart die Britische Patentanmeldung GB 886,238 eine Messeinrichtung zum Messen der Größe des Walzspaltes zwischen zwei Arbeitswalzen. Die Messvorrichtung umfasst zwei Messrollen, welche von einem gemeinsamen Halter gehalten werden und zum Messen der Größe des Walzspaltes mit der Oberfläche der Arbeitswalzen zur Anlage gebracht werden. Die Messrollen sind über ein Gestänge und eine Druckfeder gegen die Walzspaltebene, welche durch die beiden Längsachsen der Arbeitswalzen aufgespannt wird, vorgespannt. Die Vorspannung repräsentiert einen Arbeitspunkt der Druckfeder. Jede Änderung der Größe des Walzspaltes, das heißt jede Vertikalbewegung der Arbeitswalzen relativ zueinander führt zu einer Änderung der Federkraft in Bezug auf den Arbeitspunkt. Diese Änderung der Federkraft, welche eine Änderung der Größe des Walzspaltes repräsentiert, wird auf einer Anzeigeeinrichtung zur Anzeige gebracht.

Die Messvorrichtung gemäß der Britischen Patentanmeldung dient, wie gesagt, zur Erfassung von Vertikalbewegungen der Arbeitswalzen relativ zueinander, dass heißt einer Änderung der Größe des Walzspaltes bei unveränderter Horizontalposition der Arbeitswalzen. Eine Verschiebung der Arbeitswalzen in oder entgegen der Walzrichtung hätte eine Verschiebung des Arbeitspunktes der Feder und damit eine zunehmende Messungenauigkeit zur Folge.

Die europäische Patentanmeldung EP 1 206 981 A2 offenbart eine Messvorrichtung mit einem Walzspaltgeber zum Erfassen der Höhe eines Walzspaltes zwischen zwei Arbeitswalzen in einem Walzgerüst bei einer geeigneten Relativposition des Walzspaltgebers zu den Arbeitswalzen. Der Oberbegriff der Ansprüche 1 und 7 basiert auf diesem Dokument.

Ausgehend von diesem Stand der Technik liegt der Erfindung die Aufgabe zugrunde, eine bekannte Messvorrichtung sowie ein bekanntes Walzgerüst mit der Messvorrichtung dahingehend weiterzubilden, dass die Messvorrichtung auch bei einer Verschiebung der Arbeitswalzen in oder entgegen der Walzrichtung in Bezug auf die Gerüstebene noch gute verwertbare Messergebnisse liefert ohne Einbußen in der Messgenauigkeit.

Diese Aufgabe wird durch den Gegenstand des Anspruchs 1 gelöst. Demnach umfasst die Messvorrichtung einen Walzspaltgeber zum Erfassen der Höhe eines Walzspaltes zwischen zwei Arbeitswalzen in einem Walzgerüst bei einer geeigneten Relativposition des Walzspaltgebers zu den Arbeitswalzen; eine Initialisierungseinrichtung zum Erfassen einer Verschiebung der Arbeitswalzen in oder entgegen der Walzrichtung aus einer Ausgangsposition in eine Endposition und eine Walzspaltgeber-Verschiebeeinrichtung zum Verschieben des Walzspaltgebers nach Maßgabe der von der Initialisierungseinrichtung erfassten Verschiebung der Arbeitswalzen in oder entgegen der Walzrichtung in die für die Erfassung der Höhe des Walzspaltes geeignete Relativposition zu den Arbeitswalzen in der Endposition.

Der Begriff "Walzspaltgeber" meint bei der vorliegenden Erfindung einen Walzspaltgeber zum direkten Erfassen der Höhe bzw. der Größe des Walzspaltes; dass heißt der Walzspaltgeber ist ausgebildet, in den Walzspalt bzw. zwischen die Walzenzapfen oder die Lynettensitzer der Walzen direkt eingeführt zu werden.

Der Begriff "Verschiebung der Arbeitswalzen" ist bei der vorliegenden Erfindung im Sinne eines Verschiebevektors zur verstehen, dass heißt sie bezeichnet einen Betrag und eine Richtung.

Der Begriff "geeignete Relativposition des Walzspaltgebers zu den Arbeitswalzen" bezeichnetet insbesondere einen geeigneten Abstand zwischen einem Messkopf des Walzspaltgebers zur Oberfläche der Arbeitswalzen oder zu deren Lynettensitz für eine möglichst genaue Erfassung der Position einer einzelnen Arbeitswalze oder zur Erfassung von dem Abstand zweier Arbeitswalzen zueinander. Nur das Einhalten der richtigen/geeigneten Relativposition gewährleistet eine gewünschte hohe Messgenauigkeit.

Mit Hilfe der erfindungsgemäß vorgesehenen Initialisierungseinrichtung, welche ausgebildet ist, eine Verschiebung der Arbeitswalzen in oder entgegen der Walzrichtung zur erfassen, wird es möglich, in Falle einer Verschiebung der Arbeitswalzen in oder entgegen der Walzrichtung aus einer Anfangsposition in eine Endposition den Walzspaltgeber den Arbeitswalzen in die Endposition nachzufahren, so dass auch in der Endposition eine geeignete Relativposition zwischen dem Walzspaltgeber und dem Arbeitswalzen und damit eine erforderlich hohe Messgenauigkeit gewährleistet sind.

Gemäß einem ersten Ausführungsbeispiel ist die Initialisierungseinrichtung in Form einer mechanischen Koppelstelle, eines Tastkopfes oder eines optischen, elektronischen oder magnetischen Sensors ausgebildet zum Erfassen einer Veränderung der Position von zumindest einem derjenigen Elemente der Lagerung der Arbeitswalzen, welche bei einer Verschiebung in oder entgegen der Walzrichtung mit verschoben werden. Anders als bei einer starren Fixierung des Walzspaltgebers am Walzgerüst ermöglicht das Vorsehen der Initialisierungseinrichtung und deren Wirkverbindung zu den mit verschobenen Teilen der Lagerung eine optimale Erfassung der Verschiebung der Arbeitswalzen in oder entgegen der Walzrichtung.

Bei den in oder entgegen der Walzrichtung mit verschobenen Teilen der Lagerung der Arbeitswalzen handelt es sich um den walzenseitigen Teil einer Horizontal Shifting HS-Verschiebeeinrichtung, eine Zwischenplatte, eine Biegekassette oder das Einbaustück, dass heißt das Lagergehäuse der Arbeitswalze im Walzgerüst.

In den Fällen, in denen die Initialisierungseinrichtung in Form eines Tastkopfes oder einer der mechanischen Koppelstelle ausgebildet ist, also in direktem Kontakt zu den mitverschobenen Teilen der Lagerung steht, ist die Walzspaltgeber-Verschiebeeinrichtung vorzugsweise in Form eines mechanischen Gestänges ausgebildet zum direkten synchronen Übertragen der Verschiebebewegung der mit verschobenen Teile der Lagerung der Arbeitswalze auf den Walzspaltgeber. Bei diesem Ausführungsbeispiel bedarf es vorteilhafterweise zum Nachverfahren des Walzspaltgebers zu den Arbeitswalzen in der Regel keines zusätzlichen Antriebs, denn die Verschiebearbeit für den Walzspaltgeber kann in diesem Fall von der HS-Verschiebeeinrichtung für die Arbeitswalzen mit geleistet werden.

Das Gestänge kann über Koppelstellen gelenkig ausgebildet sein.

Alternativ können die mechanische Koppelstelle und das Gestänge jedoch auch gemeinsam als eine starre Verbindung zwischen einem der mitverschobenen Teile der Lagerung der Arbeitswalze und dem Walzspaltgeber ausgebildet sein.

Alternativ zu einer direkten Übertragung der Verschiebebewegungen einzelner der mit verschobenen Teile der Lagerung auf die Arbeitswalzen über ein mechanisches Gestänge, kann diese Übertragung auch berührungslos erfolgen, vorzugsweise dann, wenn die Initialisierungseinrichtung in Form eines optischen, elektrischen oder magnetischen Sensors ausgebildet ist und ein optischer oder elektrischer Übertragungskanal vorgesehen ist zum Übertragen der Messsignale der Initialisierungseinrichtung, welche die Verschiebung der Arbeitswalzen in oder entgegen der Walzrichtung repräsentieren, an eine Steuer- und Antriebseinrichtung zum Verschieben des Walzspaltgebers.

Die oben genannte Aufgabe der Erfindung wird weiterhin durch ein Walzgerüst mit der beanspruchten Messvorrichtung gelöst. Die Vorteile dieser Lösung entsprechen im Wesentlichen den oben mit Bezug auf die beanspruchte Messvorrichtung genannten Vorteilen.

Ergänzend sei erwähnt, dass das Walzgerüst neben der HS-Verschiebeeinrichtung zum Verschieben der Arbeitswalzen in oder entgegengesetzt der Walzrichtung auch eine Axial-Verschiebeeinrichtung aufweisen kann zum axialen Verschieben der Arbeitswalzen. Eine Mitverschiebung des Walzspaltgebers in axialer Richtung zusammen mit den Arbeitswalzen ist erfindungsgemäß nicht vorgesehen, weil sich bei einer Axialverschiebung der Arbeitswalzen die für die Erfassung des Walzspaltes erforderliche Relativposition, das heißt der Abstand zwischen dem Walzspaltgeber und der Oberfläche der Arbeitswalze bzw. der Oberfläche von deren Lynettensitz nicht ändert, insbesondere wenn der Lynettensitz einen konstanten Durchmesser aufweist.

Schließlich ist es vorteilhaft, dass die Walzspaltgeber-Verschiebeeinrichtung einen Betriebsmodus aufweist, zum Zurückziehen des Walzspaltgebers in eine Ruhe- oder Rückzugsposition außerhalb des Walzspaltes und vorzugsweise auch außerhalb des Walzgerüstes.

Die oben genannte Aufgabe wird schließlich auch durch ein Verfahren zum Messen der Höhe des Walzspaltes gelöst. Auch die Vorteile dieses Verfahrens entsprechen den oben mit Bezug auf die Messvorrichtung diskutierten Vorteilen.

Der Erfindung sind insgesamt 9 Figuren beigefügt, wobei
- Figur 1: ein Ausführungsbeispiel der Messvorrichtung gemäß der vorliegenden Erfindung in einem Querschnitt;
- Figur 2: die erfindungsgemäße Messvorrichtung in einer Draufsicht;
- Figur 3: die Lagerung einer Arbeitswalze mit verschiedenen Einzelheiten;
- Figur 4: die Anordnung der erfindungsgemäßen Messvorrichtung in einem Walzgerüst bei axialer Verschiebung der Arbeitswalzen;
- Figur 5: die erfindungsgemäße Messvorrichtung im Querschnitt mit einer Steuer- und Antriebseinrichtung zum Verschieben des Walzspaltgebers;
- Figur 6: ein Walzgerüst gemäß dem Stand der Technik mit Anordnung der Walzspaltgeber an den Lynettensitzen der Arbeitswalzen;
- Figur 7a)-e): verschiedene Ausführungsformen für Walzspaltgeber und für deren Anordnung relativ zu den Arbeitswalzen gemäß dem Stand der Technik; und
- Figur 8a)-c): verschiedene Beispiele für eine HS-Verschiebung der Arbeitswalzen in Bezug auf die Gerüstebene gemäß dem Stand der Technik
zeigen.

Die Erfindung wird nachfolgend unter Bezugnahme auf die genannten Figuren 1 bis 5 detailliert beschrieben. Zuvor wird jedoch unter Bezugnahme auf die Figuren 6 bis 8 der Stand der Technik beschrieben, auf dem die Erfindung aufbaut.

Figur 6 zeigt ein Walzgerüst aus dem Stand der Technik mit zwei Stützrollen 240-1, 240-2 zwischen denen zwei Arbeitswalzen 210-1, 210-2 gelagert sind. Der Abstand zwischen den beiden Arbeitswalzen definiert einen Walzspalt durch den Walzgut (hier nicht gezeigt) in Walzrichtung hindurch bewegt wird. An den Lynettensitzen 212 der Arbeitswalzen sind Walzspaltgeber 110 angeordnet zum Erfassen der Höhe des Walzspaltes. Selbstverständlich muss, weil die Lynettensitze gegenüber dem Durchmesser der Walzen typischerweise abgesetzt sind, der von dem Walzspaltgeber erfasste Abstand zwischen den Lynettensitzen auf die - bedingt durch den größeren Durchmesser der Arbeitswalzenverringerte Höhe H des Walzspaltes herunter gerechnet werden.

Die Figuren 7a) bis 7e) zeigen verschiedene Ausführungsformen für im Stand der Technik bekannte Walzspaltgeber 110. Alle diese Walzspaltgeber weisen eine Mechanik 114 in Form eines Gestänges auf zum geeigneten Positionieren von Messköpfen 112 in Bezug auf die Lynettensitze der Arbeitswalzen 210. Typischerweise ist die Mechanik bzw. das Gestänge mit Hilfe einer Feder vorgespannt, so das auf diese Weise jeweils ein vorbestimmter Abstand zwischen Messkopf und Lynettensitz oder Oberfläche der Arbeitswalze bzw. ein Anliegen des Messkopfes an den Lynettensitz oder an der Arbeitswalze auch bei einer Vertikalbewegung der Arbeitswalzen 210 immer gewährleistet ist.

Die Figuren 8a), b) und c) zeigen jeweils verschiedene Beispiele für eine Verschiebung V der Arbeitswalzen 210 gegenüber der Gerüstebene 200-10. Die Gerüstebenen werden jeweils durch die Längsachsen der oberen und unteren Stützwalzen 240-1, 240-2 aufgespannt. Wie die Figuren 8a), b) und c) zeigen, können die Arbeitswalzen 210 und damit der Walzspalt sowohl in Walzrichtung wie auch entgegen der Walzrichtung in Bezug auf die Gerüstebene 210 verschoben sein. Der Betrag der Verschiebung, das heißt der Versatz ist in den Figuren mit dem Bezugszeichen V bezeichnet. Die Richtung des Versatzes in Bezug auf die Gerüstebene 200-10 ist durch ein entsprechendes Vorzeichen + oder - gekennzeichnet. Die Walzrichtung ist in Figur 8 jeweils durch einen horizontalen Pfeil gekennzeichnet.

Es folgt die Beschreibung der Erfindung:
Figur 1 zeigt die erfindungsgemäße Messvorrichtung 100 angeordnet im Walzspalt eines Walzgerüstes zwischen der oberen Arbeitswalze 210-1 und der unteren Arbeitswalze 210-2. Die Messvorrichtung 200 umfasst einen Walzspaltgeber 110 zum Erfassen der Höhe des Walzspaltes zwischen den zwei Arbeitswalzen. Die Messvorrichtung 100 umfasst weiterhin eine Initialisierungseinrichtung 120 zum Erfassen einer Verschiebung der Arbeitswalzen 210 in oder entgegen der Walzrichtung aus einer Ausgangsposition in eine Endposition. Die Walzrichtung ist in Figur 1 mit dem Doppelpfeil gekennzeichnet.

Der Walzspaltgeber 110 umfasst gemäß Figur 1 Messköpfe 112, welche in geeigneter Relativposition zu dem Umfang der Arbeitswalzen 210-1, 210-2 oder zum Umfang der Lynettensitze der Arbeitswalzen angeordnet sind. Die Messköpfe 112 sind über ein Gestänge 114 an eine Anzeigeeinrichtung 116 angeschlossen, welche die Höhe des Arbeitsspaltes anzeigt. Die Initialisierungseinrichtung 120 ist zumindest mit ihrer einen Hälfte mit dem Einbaustück 224 der unteren Arbeitswalze 210-2 verbunden. Die Initialisierungseinrichtung 120 wirkt bei dem in Figur 1 gezeigten Ausführungsbeispiel über eine Walzspaltgeber-Verschiebeeinrichtung 130 unmittelbar auf den Walzspaltgeber 110. Die Walzspaltgeber-Verschiebeeinrichtung 130 umfasst bei dem in Figur 1 gezeigten Ausführungsbeispiel ein Gestänge, welches in einer Schiebehülse verschiebbar gelagert ist. Durch die direkte Ankopplung des Einbaustückes 224 über die Initialisierungseinrichtung 120 und die Walzspaltgeber-Verschiebeeinrichtung 130 an den Walzspaltgeber 110 wird vorteilhafterweise eine Verschiebung des Einbaustückes 224 und damit der Arbeitswalzen 210 in oder entgegen der Walzrichtung direkt synchron auf den Walzspaltgeber 110 übertragen. Auf diese Weise wird vorteilhafterweise sichergestellt, dass auch bei einer Verschiebung der Arbeitswalzen in oder entgegen der Walzrichtung die Relativpostion der Messköpfe 112 zu den Oberflächen der Arbeitswalzen 210 oder den Lynettensitzen (in Figur 1 nicht gezeigt) und damit eine gewünschte Messgenauigkeit erhalten bleiben.

Figur 2 zeigt eine Draufsicht auf die aus Figur 1 bekannte Anordnung. Es ist die Anordnung der Walzspaltgeber 110 an den linken und rechten Lynettensitz 212 der Arbeitswalze 210-1 erkennbar. Die Walzspaltgeber 110 sind über die Walzspaltverschiebeeinrichtung 130 mit den Initialisierungseinrichtung 120 verbunden, die ihrerseits unmittelbar das Einbaustück 224 der Arbeitswalze 210 kontaktieren. Die Walzspaltgeber-Verschiebeeinrichtung 130 besitzt einen Freiheitsgrad in oder entgegen der Walzrichtung, erkennbar an der Anordnung der Verschiebehülse 115 parallel zur Walzrichtung 400.

Figur 3 zeigt die einzelnen Elemente einer Lagerung der Arbeitswalze 210 im Detail. Die Lagerung dient zum Überbrücken des Abstandes zwischen dem Ständer des Gerüstes und dem Walzenzapfen 215 der Arbeitswalze 210. Der Abstand dazwischen ist aufgefüllt durch eine Horizontal Shifting HS-Verschiebeeinrichtung zum Beispiel in Form einer Keilanstellung. Bei dem in Figur 3 gezeigten Ausführungsbeispiel weist die HS-Verschiebeeinrichtung einen ersten mit dem Ständer des Walzgerüstes 200 fest verbundenen Keil und einen auf dem ersten Keil abgleitenden zweiten Keil 221 auf. In Richtung Walzenzapfen der Arbeitswalze schließt sich typischerweise an den Keil 221 eine Zwischenplatte 220, eine Biegekassette 233 und/oder ein Baustück 224 an.

Alle genannten Teile der Lagerung, dass heißt der mobile Keil 221, die Zwischenplatte 220, die Biegekassette 223 und das Baustück 224 können, jeder für sich, als Bezugspunkt für die Initialisierungseinrichtung 120 dienen zum Erfassen einer Verschiebung der Arbeitswalzen, weil in diesem Fall die besagten Einzelteile der Lagerung in oder entgegen der Walzrichtung mitbewegt werden.

In Figur 4 ist zu erkennen, dass auch bei einer Axialverschiebung 500 der Arbeitswalzen 210 die Walzspaltgeber 110 nicht axial mit verschoben werden müssen, sofern die axiale Verschiebung keine Auswirkungen auf die Relativposition der Walzspaltgeber 110 zu den Lynettensitzen oder den Walzenzapfen der Arbeitswalzen hat, so dass die für eine gewünschte Messgenauigkeit erforderliche Relativposition der Walzspaltgeber zu den Lynettensitzen erhalten bleibt.

Im Unterschied zur Figur 1 zeigt Figur 5 ein Ausführungsbeispiel für die erfindungsgemäße Messvorrichtung, bei welchem die Walzspaltgeber-Verschiebeeinrichtung 130 auch eine Steuer- und Antriebseinrichtung 132 aufweist, welche ausgebildet ist, den Walzspaltgeber 110 aktiv in oder entgegengesetzt zur Walzrichtung zu bewegen. Diese Steuer- und Antriebseinrichtung 132 ist insbesondere dann erforderlich, wenn eine direkte mechanische Kopplung zwischen dem Einbaustück 224 und dem Walzspaltgeber 110 nicht existiert. Dies kann zum Beispiel der Fall sein, wenn die Initialisierungseinrichtung 120 aus zwei mechanisch getrennten Kupplungshälften besteht, von denen die eine zum Beispiel an dem Einbaustück 224 und die andere an einem Gestänge der Walzspaltgeber-Verschiebeeinrichtung 130 angeschlossen ist. Alternativ kann die Steuer- und Antriebseinrichtung 132 dann erforderlich sein, wenn die Walzspaltgeber-Verschiebeeinrichtung 130 keine Mechanik bzw. kein Gestänge zwischen der Initialisierungseinrichtung und dem Walzspaltgeber 110 vorsieht, sondern statt dessen einen optischen oder elektrischen Übertragungskanal vorsieht zum Übertragen der Messsignale der Initialisierungseinrichtung, welche die Verschiebung der Arbeitswalzen repräsentieren an die Steuer- und Antriebseinrichtung. In beiden Fällen dient die Steuer- und Antriebseinrichtung 132 zum aktiven Nachführen des Walzspaltgebers 110 an die verschobene (End-)Position der Arbeitswalzen. Darüber hinaus kann die Walzspaltgeber-Verschiebeeinrichtung 130 mit der Steuer- und Antriebseinrichtung 132 einen Betriebsmodus aufweisen zum Zurückziehen des Walzspaltgebers 110 in eine Ruhe- oder Rückzugsposition außerhalb des Walzspaltes und vorzugsweise auch des Walzgerüstes. Das Nachfahren des Walzspaltgebers an die Arbeitswalzen kann zeitgleich, das heißt synchron oder zeitversetzt zu der Verschiebung der Arbeitswalzen 210 erfolgen.

### Bezugszeichen:

- 100: Messvorrichtung
- 110: Walzspaltgeber
- 112: Meßkopf
- 114: Mechanik
- 120: Initialisierungseinrichtung
- 130: Walzspaltgeber-Verschiebeeinrichtung
- 132: Steuer- und Antriebseinrichtung
- 200: Walzgerüst
- 210-1: obere Arbeitswalze
- 210-2: untere Arbeitswalze
- 212: Lynettensitz
- 215: Walzenzapfen
- 220: Lagerung der Arbeitswalzen
- 221: walzenseitiger Teil einer HS-Verschiebeeinrichtung
- 222: Zwischenplatte
- 223: Biegekassette
- 224: Einbaustück (=Lagergehäuse) der Arbeitswalze
- 240-1: Stützwalze
- 240-2: Stützwalze
- 300: Walzgut
- 400: Walzrichtung = HS-Verschieberichtung
- 500: axiale Verschieberichtung

- H: Walzspalthöhe

- +V: positiver Versatz gegenüber Gerüstebene
- - V: negativer Versatz gegenüber Gerüstebene

## Patentansprüche

1. Messvorrichtung (100) mit
einem Walzspaltgeber (110) zum Erfassen der Höhe (H) eines Walzspaltes zwischen zwei Arbeitswalzen (210-1, 210-2) in einem Walzgerüst (200) bei einer geeigneten Relativposition des Walzspaltgebers (110) zu den Arbeitswalzen; **gekennzeichnet durch**
eine Initialisierungseinrichtung (120) zum Erfassen einer Verschiebung der Arbeitswalzen in oder entgegen der Walzrichtung aus einer Ausgangsposition in eine Endposition; und
ein Walzspaltgeber-Verschiebeeinrichtung (130) zum Verschieben des Walzspaltgebers (110) nach Maßgabe der von der Initialisierungseinrichtung (120) erfassten Verschiebung der Arbeitswalzen in oder entgegen der Walzrichtung in die für die Erfassung der Höhe des Walzspaltes geeignete Relativposition zu den Arbeitswalzen in der Endposition.

2. Messvorrichtung (100) nach Anspruch 1, **dadurch gekennzeichnet, dass** die Initialisierungseinrichtung (120) in Form einer mechanischen Koppelstelle, eines Tastkopfes oder eines optischen, elektronischen oder magnetischen Sensors ausgebildet ist zum Erfassen einer Veränderung der Position von zumindest einem derjenigen Elemente der Lagerung (220) der Arbeitswalzen, welche bei einer Verschiebung der Arbeitswalzen (210-1, 210-2) in oder entgegen der Walzrichtung mit verschoben werden und deren Verschiebung deshalb die Verschiebung der Arbeitswalzen repräsentieren.

3. Messvorrichtung (100) nach Anspruch 2, **dadurch gekennzeichnet, dass** es sich bei den Elementen der Lagerung (220), die bei einer Verschiebung der Arbeitswalzen in oder entgegen der Walzrichtung mit verschoben werden, um den walzenseitigen Teil (221) einer HS-Verschiebeeinrichtung, eine Zwischenplatte (222), eine Biegekassette (223) oder das Einbaustück (224) der Arbeitswalzen im Walzgerüst handelt.

4. Messvorrichtung (100) nach einem der Ansprüche 2 oder 3, **dadurch gekennzeichnet, dass**
- in den Fällen, in denen die Initialisierungseinrichtung in Form des Tastkopfes oder der mechanischen Koppelstelle ausgebildet ist - die Walzspaltgeber-Verschiebeeinrichtung (130) in Form eines mechanischen Gestänges ausgebildet ist zum direkten synchronen Übertragen der Verschiebebewegung der mitverschobenen Teile der Lagerung (220) der Arbeitswalzen (210-1, 210-2) auf den Walzspaltgeber (110).

5. Messvorrichtung (110) nach Anspruch 4, **dadurch gekennzeichnet, dass** die mechanische Koppelstelle und das Gestänge gemeinsam als eine starre Verbindung zwischen den mitverschobenen Teilen der Lagerung der Arbeitswalze und dem Walzspaltgeber ausgebildet sind.

6. Messvorrichtung (100) nach einem der Ansprüche 2 oder 3, **dadurch gekennzeichnet, dass**
- in den Fällen, in denen die Initialisierungseinrichtung in Form des optischen, elektrischen oder magnetischen Sensors ausgebildet ist - die Walzspaltgeber-Verschiebeeinrichtung (130) aufweist: eine Steuer- und Antriebseinrichtung (132) zum Verschieben des Walzspaltgebers (110) in oder entgegen der Walzrichtung; und einen optischen oder elektrischen Übertragungskanal zum Übertragen der Messsignale der Initialisierungseinrichtung, welche die Verschiebung der Arbeitswalzen repräsentieren, an die Steuer- und Antriebseinrichtung (132), welche ausgebildet ist, den Walzspaltgeber im Ansprechen auf die Messsignale in die für die Erfassung der Höhe des Walzspaltes geeignete Relativposition zu den Arbeitswalzen in der Endposition zu verschieben.

7. Walzgerüst (200), aufweisend
zwei Arbeitswalzen (210-1, 210-2), welche einen Walzspalt aufspannen zum Walzen eines Metallbandes; und
eine HS-Verschiebeeinrichtung (230) zum Verschieben der Arbeitswalzen in oder entgegen der Walzrichtung aus einer Ausgangsposition in eine Endposition;
**gekennzeichnet durch**
einen Walzspaltgeber (110) zum Erfassen der Höhe (H) eines Walzspaltes zwischen den zwei Arbeitswalzen (210-1, 210-2) bei einer geeigneten Relativposition des Walzspaltgebers zu den Arbeitswalzen;
eine Initialisierungseinrichtung (120) zum Erfassen der Verschiebung der Arbeitswalzen in oder entgegen der Walzrichtung aus der Ausgangsposition in die Endposition; und
eine Walzspaltgeber-Verschiebeeinrichtung (130) zum Verschieben des Walzspaltgebers (110) nach Maßgabe der von der Initialisierungseinrichtung erfassten Verschiebung der Arbeitswalzen in oder entgegen der Walzrichtung in die für die Erfassung der Höhe des Walzspaltes geeignete Relativposition zu den Arbeitswalzen in der Endposition.

8. Walzgerüst (200) nach Anspruch 7,
**dadurch gekennzeichnet, dass**
die Initialisierungseinrichtung (120) in Form einer mechanischen Koppelstelle, eines Tastkopfes oder eines optischen, elektronischen oder magnetischen Sensors ausgebildet ist zum Erfassen einer Veränderung der Position von zumindest einem derjenigen Elemente der Lagerung (220) der Arbeitswalzen, welche bei einer Verschiebung der Arbeitswalzen (210-1, 210-2) in oder entgegen der Walzrichtung mit verschoben werden und deshalb die Verschiebung der Arbeitswalzen repräsentieren.

9. Walzgerüst (200) nach Anspruch 8,
**dadurch gekennzeichnet, dass**
es sich bei den Elementen der Lagerung (220), die bei einer Verschiebung der Arbeitswalzen in oder entgegen der Walzrichtung mit verschoben werden, um den walzenseitigen Teil (221) der HS-Verschiebeeinrichtung, eine Zwischenplatte (222), eine Biegekassette (223) oder das Einbaustück (224) der Arbeitswalze im Walzgerüst handelt.

10. Walzgerüst (200) nach Anspruch 8 oder 9,
**dadurch gekennzeichnet, dass**
- in den Fällen, in denen die Initialisierungseinrichtung in Form des Tastkopfes oder in Form der mechanischen Koppelstelle ausgebildet ist-die Walzspaltgeber-Verschiebeeinrichtung (130) in Form eines mechanischen Gestänges ausgebildet ist zum direkten synchronen Übertragen der Verschiebebewegung der mitverschobenen Teile der Lagerung (220) der Arbeitswalzen auf den Walzspaltgeber.

11. Walzgerüst (200) nach Anspruch 10,
**dadurch gekennzeichnet, dass** die mechanische Koppelstelle und das Gestänge gemeinsam als eine starre Verbindung zwischen den mitverschobenen Teilen der Lagerung der Arbeitswalze und dem Walzspaltgeber ausgebildet sind.

12. Walzgerüst (200) nach Anspruch 8 oder 9,
**dadurch gekennzeichnet, dass**
- in den Fällen, in denen die Initialisierungseinrichtung in Form des optischen, elektrischen oder magnetischen Sensors ausgebildet ist - die Walzspalt-Verfahreinrichtung (130) aufweist: eine Steuer- und Antriebseinrichtung (132) zum Verschieben des Walzspaltgebers (110) in oder entgegen der Walzrichtung; und einen optischen oder elektrischen Übertragungskanal zum Übertragen der Messsignale der Initialisierungseinrichtung, welche die Verschiebung der Arbeitswalzen repräsentieren, an die Steuer- und Antriebseinrichtung (132), welche ausgebildet ist, den Walzspaltgeber im Ansprechen auf die Messsignale in die für die Erfassung der Höhe des Walzspaltes geeignete Relativposition zu den Arbeitswalzen in der Endposition zu verschieben.

13. Walzgerüst nach einem der Ansprüche 7 bis 12,
**dadurch gekennzeichnet, dass**
die Walzspaltgeber-Verschiebeeinrichtung einen Betriebsmodus aufweist zum Zurückziehen des Walzspaltgebers in eine Rückzugsposition außerhalb des Walzspaltes und/oder des Walzgerüstes.

14. Walzgerüst nach einem der Ansprüche 7 bis 13,
**dadurch gekennzeichnet, dass**
das Walzgerüst eine Axial-Verschiebeeinrichtung aufweist zum axialen Verschieben der Arbeitswalzen.

15. Verfahren zum Messen der Höhe eines Walzspaltes (H) zwischen zwei Arbeitswalzen in einem Walzgerüst (200), mit folgenden Schritten:
Positionieren der Arbeitswalzen (210-1, 210-2) in einer Ausgangsposition; Positionieren eines Walzspaltgebers (110) in einer für die Erfassung der Höhe des Walzspaltes geeigneten Relativposition zu den Arbeitswalzen in der Ausgangsposition;
Erfassen einer Verschiebung der Arbeitswalzen in oder entgegen der Walzrichtung aus der Anfangsposition in eine Endposition; und
Verfahren des Walzspaltgebers in oder entgegen der Walzrichtung nach Maßgabe der erfassten Verschiebung der Arbeitswalzen in die für die Erfassung der Höhe des Walzspaltes geeignete Relativposition zu den Arbeitswalzen in der Endposition.

16. Verfahren nach Anspruch 15, **dadurch gekennzeichnet, dass** das Verfahren des Walzspaltgebers zeitgleich / synchron oder zeitversetzt zu der Verschiebung der Arbeitswalzen erfolgt.

## Claims

1. Measuring device (100) with a roll gap transmitter (110) for detecting the height (H) of a roll gap between two working rolls (210-1, 210-2) in a roll stand (200) when the roll gap transmitter (110) is in a suitable relative position with respect to the working rolls; characterised thereby that an initialisation device (120) for detecting displacement of the work rolls in or against the rolling direction from a starting position to an end position; and a roll gap transmitter displacing device (130) for displacing the roll gap transmitter (110) in dependence on the displacement, which is detected by the initialisation device (120), of the working rolls in or against the rolling direction into the relative position, which is suitable for detecting the height of the roll gap, with respect to the working rolls in the end position.

2. Measuring device (100) according to claim 1, **characterised in that** the initialisation device (120) is constructed in the form of a mechanical coupling point, a scanning head or an optical, electronic or magnetic sensor for detecting a change in the position of at least one of those elements of the mounting (220) of the working rolls which in the case of displacement of the working rolls (210-1, 210-2) in or against the rolling direction are conjunctively displaced and the displacement of which accordingly represents the displacement of the working rolls.

3. Measuring device (100) according to claim 2, **characterised in that** the elements of the mounting (220), which in the case of displacement of the working rolls in or against the rolling direction are conjunctively displaced, are the part (221), which is at the roll side, of an HS displacing device, an intermediate plate (222), a bending cassette (223) or the chock (224) of the working rolls in the roll stand.

4. Measuring device (100) according to one of claims 2 and 3, **characterised in that** in cases in which the initialisation device is constructed in the form of the scanning head or the mechanical coupling point the roll gap transmitter displacing device (130) is constructed in the form of a mechanical linkage for direct synchronous transmission of the displacement movement of the conjunctively displaced parts of the mounting (220) of the working rolls (210-1, 210-2) to the roll gap transmitter (110).

5. Measuring device (110) according to claim 4, **characterised in that** the mechanical coupling point and the linkage are constructed in common as a rigid connection between the conjunctively displaced parts of the mounting of the working rolls and the roll gap transmitter.

6. Measuring device (100) according to one of claims 2 and 3, **characterised in that** in cases in which the initialisation device is constructed in the form of the optical, electrical or magnetic sensor the roll gap transmitter displacing device (130) comprises a controlling and drive device (132) for displacement of the roll gap transmitter (110) in or against the rolling direction and an optical or electrical transmission channel for transmission of the measurement signals of the initialisation device, which represent the displacement of the working rolls, to the controlling and drive device (132), which is constructed to displace the roll gap transmitter into the relative position, which is suitable for detection of the height of the roll gap, with respect to the working rolls in the end position in response to the measurement signals.

7. Roll stand (200) comprising two working rolls (210-1, 210-2), which span a rolling gap for rolling a metal strip; and
an HS displacing device (230) for displacing the working rolls in or against the rolling direction from a starting position to an end position;
**characterised by** a roll gap transmitter (110) for detecting the height (H) of a roll gap between the two working rolls (210-1, 210-2) when the roll gap transmitter is in a suitable relative position with respect to the working rolls;
an initialisation device (120) for detecting the displacement of the work rolls in or against the rolling direction from the starting position to the end position; and
a roll gap transmitter displacing device (130) for displacing the roll gap transmitter (110) in dependence on the displacement, which is detected by the initialisation device, of the working rolls in or against the rolling direction into the relative position, which is suitable for detecting the height of the roll gap, with respect to the working rolls in the end position.

8. Roll stand (200) according to claim 7, **characterised in that** the initialisation device (120) is constructed in the form of a mechanical coupling point, a scanning head or an optical, electronic or magnetic sensor for detecting a change in the position of at least one of those elements of the mounting (220) of the working rolls which in the case of displacement of the working rolls (210-1, 210-2) in or against the rolling direction are conjunctively displaced and the displacement of which accordingly represents the displacement of the working rolls.

9. Roll stand (200) according to claim 8, **characterised in that** the elements of the mounting (220), which in the case of displacement of the working rolls in or against the rolling direction are conjunctively displaced, are the part (221), which is at the roll side, of an HS displacing device, an intermediate plate (222), a bending cassette (223) or the chock (224) of the working rolls in the roll stand.

10. Roll stand (200) according to claim 8 or 9, **characterised in that** in cases in which the initialisation device is constructed in the form of the scanning head or the mechanical coupling point the roll gap transmitter displacing device (130) is constructed in the form of a mechanical linkage for direct synchronous transmission of the displacement movement of the conjunctively displaced parts of the mounting (220) of the working rolls (210-1, 210-2) to the roll gap transmitter (110).

11. Roll stand (200) according to claim 10, **characterised in that** the mechanical coupling point and the linkage are constructed in common as a rigid connection between the conjunctively displaced parts of the mounting of the working rolls and the roll gap transmitter.

12. Roll stand (200) according to claim 8 or 9, **characterised in that** in cases in which the initialisation device is constructed in the form of the optical, electrical or magnetic sensor the roll gap transmitter displacing device (130) comprises a controlling and drive device (132) for displacement of the roll gap transmitter (110) in or against the rolling direction and an optical or electrical transmission channel for transmission of the measurement signals of the initialisation device, which represent the displacement of the working rolls, to the controlling and drive device (132), which is constructed to displace the roll gap transmitter into the relative position, which is suitable for detection of the height of the roll gap, with respect to the working rolls in the end position in response to the measurement signals.

13. Roll stand according to any one of claims 7 to 12, **characterised in that** the roll gap transmitter displacing device has an operating mode for retracting the roll gap transmitter into a retracted position outside the roll gap and/or the roll stand.

14. Roll stand according to any one of claims 7 to 13, **characterised in that** the roll stand comprises an axial displacing device for axial displacement of the working rolls.

15. Method of measuring the height of a roll gap (H) between two working rolls in a roll stand (200), comprising the following steps:
positioning the working rolls (210-1, 210-2) in a starting position;
positioning a roll gap transmitter (110) in a relative position, which is suitable for detecting the height of the roll gap, with respect to the working rolls in the starting position;
detecting a displacement of the working rolls in or against the rolling direction from the starting position to an end position; and
moving the roll gap transmitter in or against the rolling direction in dependence on the detected displacement of the working rolls into the relative position, which is suitable for detecting the height of the roll gap, with respect to the working rolls in the end position.

16. Method according to claim 15, **characterised in that** the movement of the roll gap transmitter is carried out simultaneously/synchronously with or displaced in time relative to the displacement of the working rolls.

## Revendications

1. Dispositif de mesure (100) comprenant un capteur d'entrefer (110) pour l'enregistrement de la hauteur (H) d'un entrefer entre deux cylindres de travail (210-1, 210-2) dans une cage de laminoir (200) à une position relative appropriée du capteur d'entrefer (110) par rapport aux cylindres de travail, **caractérisé par** un mécanisme d'initialisation (120) pour l'enregistrement d'un déplacement des cylindres de travail dans la direction de laminage ou à l'encontre de cette dernière à partir d'une position de départ jusque dans une position terminale, et par un mécanisme de déplacement du capteur d'entrefer (130) pour le déplacement du capteur d'entrefer (110) en fonction du déplacement des cylindres de travail dans la direction de laminage ou à l'encontre de cette dernière, enregistré par le mécanisme d'initialisation (120), dans la position relative, appropriée pour l'enregistrement de la hauteur de l'entrefer, par rapport aux cylindres de travail dans la position terminale.

2. Dispositif de mesure (100) selon la revendication 1, **caractérisé en ce que** le mécanisme d'initialisation (120) est réalisé sous la forme d'un emplacement d'accouplement mécanique, d'une sonde ou d'un détecteur optique, électronique ou magnétique pour l'enregistrement d'une modification de la position d'au moins un des éléments du palier (220) des cylindres de travail, qui se déplacent de manière conjointe lors d'un déplacement des cylindres de travail (210-1, 210-2) dans la direction de laminage ou à l'encontre de cette dernière et dont le déplacement représente par conséquent déplacement des cylindres de travail.

3. Dispositif de mesure (100) selon la revendication 2, **caractérisé en ce que**, en ce qui concerne les éléments du palier (220) qui se déplacent de manière conjointe lors d'un déplacement des cylindres de travail dans la direction de laminage ou à l'encontre de cette dernière, il s'agit d'une partie côté cylindres (221) d'un mécanisme de déplacement du type à déplacement horizontal, d'une plaque intermédiaire (222), d'une cassette de flexion (223) ou de l'empoise (224) des cylindres de travail dans la cage de laminoir.

4. Dispositif de mesure (100) selon la revendication 2 ou 3, **caractérisé en ce que**, - dans les cas dans lesquels le mécanisme d'initialisation est réalisé sous la forme d'une sonde ou d'un emplacement d'accouplement mécanique - , le mécanisme de déplacement du capteur d'entrefer (130) est réalisé sous la forme d'une tringlerie mécanique pour la transmission synchrone directe du mouvement de déplacement des parties entraînées du palier (220) des cylindres de travail (210-1, 210-2) au capteur d'entrefer (110).

5. Dispositif de mesure (100) selon la revendication 4, **caractérisé en ce que** l'emplacement d'accouplement mécanique et la tringlerie sont réalisés de manière conjointe sous la forme d'une liaison rigide entre les parties entraînées du palier des cylindres de travail et le capteur d'entrefer.

6. Dispositif de mesure (100) selon la revendication 2 ou 3, **caractérisé en ce que**, - dans les cas dans lesquels le mécanisme d'initialisation est réalisé sous la forme d'un détecteur optique, électrique ou magnétique - le mécanisme de déplacement du capteur d'entrefer (130) présente: un mécanisme de commande et d'entraînement (132) pour le déplacement du capteur d'entrefer (110) dans la direction de laminage ou à l'encontre de cette dernière, et un canal de transmission optique ou électrique pour la transmission des signaux de mesure du mécanisme d'initialisation qui représentent le déplacement des cylindres de travail, contre le mécanisme de commande et d'entraînement (132) qui est réalisé pour déplacer le capteur d'entrefer en réponse aux signaux de mesure dans la position relative, appropriée par rapport aux cylindres de travail, pour l'enregistrement de la hauteur, dans la position terminale.

7. Cage de laminoir (200) présentant :
deux cylindres de travail (210-1 210-2) qui enserrent un entrefer pour le laminage d'une bande métallique ; et
un mécanisme de déplacement du type à déplacement horizontal (230) pour le déplacement des cylindres de travail dans la direction de laminage ou à l'encontre de cette dernière à partir d'une position de départ jusque dans une position terminale ;
**caractérisée par** un capteur d'entrefer (110) pour l'enregistrement de la hauteur (H) d'un entrefer entre les deux cylindres de travail (210-1, 210-2) à une position relative appropriée du capteur d'entrefer par rapport aux cylindres de travail ;
un mécanisme d'initialisation (120) pour l'enregistrement du déplacement des cylindres de travail dans la direction de laminage ou à l'encontre de cette dernière à partir de la position de départ jusque dans la position terminale, et
un mécanisme de déplacement du capteur d'entrefer (130) pour le déplacement du capteur d'entrefer (110) en fonction du déplacement des cylindres de travail dans la direction de laminage ou à l'encontre de cette dernière, enregistré par le mécanisme d'initialisation, dans la position relative, appropriée pour l'enregistrement de la hauteur de l'entrefer, par rapport aux cylindres de travail dans la position terminale.

8. Cage de laminoir (200) selon la revendication 7, **caractérisée en ce que** le mécanisme d'initialisation (120) est réalisé sous la forme d'un emplacement d'accouplement mécanique, d'une sonde ou d'un détecteur optique, électronique ou magnétique pour l'enregistrement d'une modification de la position d'au moins un des éléments du palier (220) des cylindres de travail qui se déplacent de manière conjointe lors d'un déplacement des cylindres de travail (210-1, 210-2) dans la direction de laminage ou à l'encontre de cette dernière et qui représentent par conséquent le déplacement des cylindres de travail.

9. Cage de laminoir (200) selon la revendication 8, **caractérisée en ce que**, en ce qui concerne les éléments du palier (220) qui se déplacent de manière conjointe lors d'un déplacement des cylindres de travail dans la direction de laminage ou à l'encontre de cette dernière, il s'agit de la partie côté cylindres (221) du mécanisme de déplacement du type à déplacement horizontal, d'une plaque intermédiaire (222), d'une cassette de flexion (223) ou de l'empoise (224) des cylindres de travail dans la cage de laminoir.

10. Cage de laminoir (200) selon la revendication 8 ou 9, **caractérisée en ce que**, - dans les cas dans lesquels le mécanisme d'initialisation est réalisé sous la forme d'une sonde ou sous la forme d'un emplacement d'accouplement mécanique -, le mécanisme de déplacement du capteur d'entrefer (130) est réalisé sous la forme d'une tringlerie mécanique pour la transmission synchrone directe du mouvement de déplacement des parties entraînées du palier (220) des cylindres de travail au capteur d'entrefer.

11. Cage de laminoir (200) selon la revendication 10, **caractérisée en ce que** l'emplacement d'accouplement mécanique et la tringlerie sont réalisés de manière conjointe sous la forme d'une liaison rigide entre les parties entraînées du palier du cylindre de travail et le capteur d'entrefer.

12. Cage de laminoir (200) selon la revendication 8 ou 9, **caractérisée en ce que**, - dans les cas dans lesquels le mécanisme d'initialisation est réalisé sous la forme d'un détecteur optique, électrique ou magnétique - le mécanisme de déplacement du capteur d'entrefer (130) présente: un mécanisme de commande et d'entraînement (132) pour le déplacement du capteur d'entrefer (110) dans la direction de laminage ou à l'encontre de cette dernière, et un canal de transmission optique ou électrique pour la transmission des signaux de mesure du mécanisme d'initialisation qui représentent le déplacement des cylindres de travail, contre le mécanisme de commande et d'entraînement (132) qui est réalisé pour déplacer le capteur d'entrefer en réponse aux signaux de mesure dans la position relative, appropriée par rapport aux cylindres de travail, pour l'enregistrement de la hauteur, dans la position terminale.

13. Cage de laminoir selon l'une quelconque revendication 7 à 12, **caractérisée en ce que** le mécanisme de déplacement du capteur d'entrefer présente un mode de fonctionnement pour ramener le capteur d'entrefer dans une position de retrait à l'extérieur de l'entrefer et/ou de la cage de laminoir.

14. Cage de laminoir selon l'une quelconque revendication 7 à 13, **caractérisée en ce que** la cage de laminoir présente un mécanisme de déplacement en direction axiale pour le déplacement axial des cylindres de travail.

15. Procédé pour la mesure de la hauteur d'un entrefer (H) entre deux cylindres de travail dans une cage de laminoir (200), comprenant les étapes suivantes dans lesquelles :
on positionne les cylindres de travail (210-1, 210-2) dans une position de départ ;
on positionne un capteur d'entrefer (110) dans une position relative, appropriée pour l'enregistrement de la hauteur de l'entrefer, par rapport aux cylindres de travail dans la position de départ ;
on enregistre un déplacement des cylindres de travail dans la direction de laminage ou à l'encontre de cette dernière à partir de la position de départ jusqu'à une position terminale ; et
on déplace le capteur d'entrefer dans la direction de laminage ou à l'encontre de cette dernière en fonction du déplacement enregistré des cylindres de travail dans la position relative, appropriée pour l'enregistrement de la hauteur de l'entrefer, par rapport aux cylindres de travail dans la position terminale.

16. Procédé selon la revendication 15, **caractérisé en ce que** le déplacement du capteur d'entrefer a lieu de manière simultanée/synchrone ou en décalage temporel par rapport au déplacement des cylindres de travail.
